# EUROPÄISCHE PATENTSCHRIFT

(11) **EP 0 680 538 B1**
(45) Veröffentlichungstag und Bekanntmachung des Hinweises auf die Patenterteilung: **10.07.2002**
(21) Anmeldenummer: 94927534.1
(22) Anmeldetag: 01.09.1994
(51) Int. Cl.: E02D 29/02, E02D 17/20

(54) **ELEMENT FÜR BAUWERKE, INSBESONDERE FÜR BEGRÜNBARE STÜTZ- ODER SCHALLSCHUTZBAUTEN, MIT BAUTEILSATZ**
CONSTRUCTION ELEMENT, IN PARTICULAR SUPPORTING OR SOUND INSULATING CONSTRUCTION ELEMENT CAPABLE OF BEING PLANTED, AND SET OF CONSTRUCTION ELEMENTS
ELEMENT DE CONSTRUCTION, NOTAMMENT ELEMENT DE SOUTENEMENT OU D'INSONORISATION GAZONNABLE, ET JEU D'ELEMENTS DE CONSTRUCTION

(30) Priorität: 01.09.1993 DE 4329370
(43) Veröffentlichungstag der Anmeldung: 08.11.1995
(73) Patentinhaber: Jaecklin, Felix Paul, Dr., CH-5400 Ennetbaden (CH)
(72) Erfinder: Jaecklin, Felix Paul, Dr., CH-5400 Ennetbaden (CH)
(74) Vertreter: Fiedler, Otto Karl, Dipl.-Ing.
(86) Internationale Anmeldenummer: EP9402907
(87) Internationale Veröffentlichungsnummer: WO9506783

(56) Entgegenhaltungen:
- EP-A- 0 197 000
- EP-A- 0 202 552
- EP-A- 0 379 466
- WO-A-90/12160
- FR-A- 777 348
- US-A- 5 017 049

## Beschreibung

Die Erfindung betrifft ein Element für Bauwerke, insbesondere für begrünbare Stütz- oder Schallschutzbauten, umfassend ein wenigstens teilweise durchlässiges Mantelteil mit einer Füllung, die block- und/oder schüttfähiges und/oder poröses Material aufweist. Die Erfindung betrifft ferner einen zugehörigen Bauteilsatz sowie ein mit entsprechenden Bauelementen bzw. Bauteilsätzen hergestelltes Bauwerk.

Bauelemente der eingangs genannten Art sind bekannt aus der WO-A-9 012 160. Dort sind Mantelteile aus Gittertafeln gebildet, die an den zusammenstossenden Kanten durch verformungsweiche Federlemente mit grossen gegenseitigen Abständen längs der Kanten verbunden sind. Infolge geringer oder sogar fehlender, steifer Schubspannungsübertragung an den Mantelkanten haben solche Mantelkörper keine selbsttragenden Eigenschaften und bedürfen bei der Montage bzw. beim Einbau der Elemente an Ort und Stelle sowie bei der Befüllung einer relativ aufwändigen Behandlung und Stützung. Im Einbauzustand, d.h. unter hoher Vertikalbelastung infolge darüber angeordneter Erdmassen oder Bauten stehen die Elemente unter hohem Druck und werden wegen der mehr oder weniger stark nachgiebigen oder sogar kompressiblen Füllung entsprechend stark in Vertikalrichtung verformt. Die Gitter der Mantelteile können beim Bekannten im Kantenbereich den somit auftretenden Belastungen quer zu den Kantenverbindungen nicht nachgeben, was den Mantel an die Grenze seiner Festigkeit bringen kann.

Aufgabe der Erfindung ist demgegenüber die Schaffung eines Bauelementes sowie entsprechender Bauteilsätze und Bauwerke, die hinsichtlich Herstellung bzw. Montage und Einbau wenig aufwändig sind und gleichzeitig eine hohe Tragfähigkeit ermöglichen. Die erfindungsgemässe Lösung dieser Aufgabe ist bestimmt durch die Merkmale des Patentanspruchs 1.

Die Erfindung wird anhand der in den Zeichnungen schematisch dargestellten Ausführungsbeispiele näher erläutert. Hierin zeigt:
- Fig.1: eine perspektivische Teilansicht einer ersten Ausführung eines Bauelementes,
- Fig.2: einen Querschnitt des Bauelementes nach Fig.1 in grösserem Massstab,
- Fig.3: einen Ausschnitt eines Mantelteils mit Gitter- und Netzteil,
- Fig.4 bis Fig.8: je eine weitere Ausführung eines Bauelementes im Querschnitt,
- Fig.9: den Querschnitt eines Bauelementes im Zusammenhang mit einem Ausschnitt der Frontpartie einer Stützmauer,
- Fig.10 und Fig.11: je einen Ausschnitt der Frontpartie einer Stützmauer,
- Fig.12 bis Fig.15: im Querschnitt je ein in Herstellung befindliches Bauelement innerhalb einer Stützform,
- Fig.16: einen Ausschnitt eines aus Bauteilen der in Fig.15 dargestellten Art erstellten Stütz- oder Verkleidungsbauwerkes,
- Fig.17: eine Detail-Variante einer verkürzbaren Wandkonstruktion,
- Fig.18: eine aus gegenüber der Ausführung nach Fig.15 abgewandelten Bauelementen erstelle Hangstützmauer in einem Vertikal-Querschnitt,
- Fig.19 und Fig.20: jeweils die in Fig.18 mit F19 und F20 gekennzeichneten Bereiche in grösserem Massstab und
- Fig.21: ein Klammerelement für die verschiebbare Verbindung von Gitterstäben.

Fig. 1 zeigt ein balkenförmiges Bauelement mit einem Mantelteil MT, das aus einem im wesentlichen formsteifen Gitterteil GT, vorzugsweise aus verzinktem Stahkdraht, und einem bezüglich dieses Gitterteils feinmaschigeren und verformungsweicheren Netzteil NT besteht, hier z.B. aus Geotextil oder Geovlies.

Das Mantelteil besteht hier aus einem unteren U-Profil und einem oberen Überbrückungselement UE, das mit den Längskanten des U-Profils - wie in Fig.2 angedeutet - z.B. durch Nähte VN verbunden ist. Das Mantelteil stellt damit einen geschlossenen Hohlkörper dar, der in kraft-, formund/oder stoffschlüssigem Verbund mit einer Füllung FL ein vorgefertigtes und im wesentlichen selbsttragendes Bauelement bildet.

Das Mantelteil ist infolge dieses Aufbaues und der Materialwahl wenigstens teilweise durchlässig und daher durchwurzelungsfähig für eine Begrünung. Gleichzeitig sorgt das engmaschige Netzteil für eine sichere Halterung einer im Mantelteil angeordneten Füllung, die block- und/oder granulatförmiges und/oder schüttfähiges und/oder poröses Material aufweist. Die beiden Schichtelemente des Mantelteil sind miteinander wenigstens teilweise flächenübergreifend schub- und/oder zugfest verbunden, z.B. wie in Fig.3 gezeigt durch Verklebung oder mittels Umschlingungselementen an den Verbindungsstellen VS. Nur schematisch sind in Fig.3 unmassstäblich gross die Maschenöffnungen MO2 des Netzteils im Vergleich zu den grösseren Maschenöffnungen MO1 des Gitterteils angedeutet. Gegebenenfalls können mehrere solcher Schichtelemente miteinander verbunden sein.

Wie in Fig.4 angedeutet, enthält die Füllung ein bei einer Vorfertigung des Bauelementes eingebrachtes, vorzugsweise in einem oberflächennahen Bereich angeordnetes, humusund/oder düngerreiches und/oder mit Samen und/oder Keimlingen für eine Bepflanzung versehenes Material SPF. Dazu ist das Mantelteil für die Aufnahme oder Halterung des Humus bzw. Dünger bzw. Samen bzw. Keimlinge enthaltenden Materials mindestens im Bereich einer freiliegenden Oberfläche porös und/oder kleb- oder haftfähig ausgebildet. Das Material SPF kann mit Vorteil innerhalb des Mantelteils in Form wenigstens eines flächigen, insbesondere platten- oder folienförmiges, vorzugsweise Textilmaterial oder Wirrfaservlies aufweisenden Elementes angeordnet sein. Ferner ist innerhalb der Füllung ein Abschnitt VA aus sich wenigstens teilweise formsteif verfestigendem oder aushärtendem oder bereits formsteif ausgehärtetem Material vorgesehen, der hier ein Bodenversteifungselement darstellt und vorzugsweise aus im Vergleich zu der übrigen Füllungsmasse grobkörnigerem, insbesondere blockartigem Material besteht.

Die Verfestigung des Füllungsabschnitts VA kann in einem entsprechenden Zwischenstadium der Fertigung durch Zusatz von Zement, Beton, Kalk und/oder Bitumen erreicht werden. Es bildet sich so ein in das Bauelement integriertes Trag- oder Versteifungselement. Mit besonderen Vorteilen hinsichtlich der Biegefestigkeit und Formsteifheit des Bauelementes ist im Beispielsfall ein langgestrecktes Versteifungselement vorgesehen, das sich vorzugsweise wenigstens annähernd über eine Längsausdehnung des Bauelementes erstreckt. Sinngemäss kommt ferner eine Anordnung eines solchen Versteifungs- bzw. Verstärkungselementes auch längs des Boden-, Decken- und/oder Frontbereiches des Bauelemntes in Betracht.

Das als geschlossener Hohlkörper ausgebildete Mantelteil im Verbund mit einer Füllung aus geeignetem Material sorgt bereits vor abgeschlossener Verfestigung eines mit Bindemittel versehenen Füllungsabschnitts, d.h. bereits im Einbauzustand, für eine im wesentlichen selbttragende Beschaffenheit des Bauelementes. Dadurch ergibt sich eine unproblematische Handhabung und ein vergleichsweise geringer Arbeitsaufwand beim Aufführen des Bauwerkes. Der sich verfestigende Füllungsabschnitt entfaltet dann seine volle Wirkung einige Zeit nach dem Einbau des Bauelementes in die Mauer und sorgt auch nach etwaiger Lückenbildung im metallischen Gitterteil infolge Beschädigung oder Korrosion nach längerer Standzeit für einen sicheren Zusammenhalt des Bauwerkes mit ausreichender Standfestigkeit und Tragfähigkeit.

Das in Fig.4 dargestellte Bauelement zeichnet sich aus durch ein Mantelteil mit einem nur durch eine Längsverbindungssnaht VN, d.h. ohne gesondertes Ueberbrückungselement als geschlossener Hohlkörper ausgebildeten Gitterteil GT. Dies begünstigt eine im wesentlichen selbsttragende Beschaffenheit des Bauelementes, und zwar bereits im Herstellungszustand.

Eine Besonderheit der Bauelemente nach den Figuren 5, 6, 8 und 9 ist ein im rückwärtigen Bodenbereich nach unten vorspringendes Formelement FU, das - wie u.a. in Fig.9 veranschaulicht - die rückwärtige Oberkante eines jeweils darunterliegenden Bauelementes hintergreift und damit eine formschlüssige Abstützung und Lagesicherung der übereinander angeordneten Bauelemente gegen Horizontalkräfte ergibt, insbesondere z.B. gegen den Erddruck des hinter einer Stützmauer befindlichen Materials.

Wie in Fig.5 angedeutet, befindet sich im Innenraum des Formelementes FU ein Füllungsabschnitt VA, der aus gröberem, insbesondere blockartigem Material besteht, vorzugsweise jedoch aus sich verfestigendem oder bereits im Einbauzustand verfestigtem Material. Dadurch ergibt sich eine Horizontzalabstützung besonders hoher Festigkeit. Der Füllungsabschnitt VA erstreckt sich im übrigen gemäss Fig.5 über den Bodenbereich bis zur unteren Vorderkante des Bauelementes, so dass sich insgesamt ein integriertes Versteifungselement mit winkelprofilartigem Querschnitt hoher Festigkeit ergibt.

Fig.6 zeigt in diesem Zusammenhang eine Variante, bei der in einer zum Füllungsabschnitt VA gemäss analogen Anordnung ein vorgefertigtes Winkelprofil-Versteifungselement VE in das Bauelement und dessen Füllung integriert ist. Fig.7 zeigt dazu - hier beispielsweise ohne Formelement FU - die Ausbildung eines vorgefertigtenn integrierten Versteifungselementes VE1 in Form eines Längsträgers mit spitzwinkligem Profil, dessen oberer Schenkel sich längs der Frontseite des Bauelementes erstreckt und eine besonders stabile Sicherung des Füllungsmaterials bei Ausfall der Frontpartie des Mantelteils bewirkt. Wie strichpunktiert als Alternative angedeutet, kann eine ähnlich wirksame Versteifung auch mittels zweier getrennter Flachelemente erzielt werden. Ebenfalls ist in dieser Ausführung strichpunktiert die Möglichkeit angedeutet, durch Verkürzung der Querschnittshöhe des oberen Abschnitts des Versteifungselementes noch Platz für ein Begrünungs-Wurzelelement W im oberen Bereich der Frontseite des Bauelementes zu schaffen.

Das Bauelement nach Fig.8 ist für Bauten ohne durchgehende Frontbegrünung, jedoch mit hohen Festigkeitsanforderungen bestimmt. Hierzu wird die Frontpartie des Bauelementes durch einen innerhalb des Gitterteils GT, jedoch ausserhalb des Netzteils NT angeordneten Füllungsabschnitt FE gebildet, der aus einem inneren Tragabschnitt T und einem Aussenabschnitt A besteht. Der Füllungsabschnitt FE wird bei der Vorfertigung mit Hilfe einer Form in das Gitterteil eingebracht wird, worauf der z.B. aus Beton bestehende Tragabschnitt T vorzugsweise vor dem Einbau aushärtet. Der Aussenabschnitt A kann z.B. aus dekorativem Material bestehen, etwa aus geschichtetem Blockmaterial, und/oder aus schallabsorbierendem Material wie Blähton, Blähtonbeton und/oder Bimsbeton.

Das Bauelement nach Fig.9 ist ebenfalls für Bauten ohne durchgehende Frontbegrünung, jedoch mit hohen Festigkeitsanforderungen bestimmt. Hier ist im Bereich der Frontseite des Bauelementes ein mit dem Mantelteil MT form- und/oder stoffschlüssig, insbesondere zusätzlich mittels Ankern AK, verbundenes Aussenelement AE vorgesehen. Der Frontabschnitt des Gitterteils GT ist in einen Innenabschnitt AI des Aussenelementes AA eingebettet und aus einem Material vergleichsweise hoher Festigkeit, insbesondere Massivbeton. Der Aussenabschnitt AA des Aussenelementes AE besteht dagegen vorzugsweise aus Leichtmaterial und/oder dekorativem Material und/oder solchem mit hoher Schallabsorption.

Als Beispiele erfindungsgemässer Bauwerke sind in Fig.10 und 11 im Querschnitt Mauern zur Hangabstützung gezeigt. Es versteht sich jedoch, dass entsprechende Konstruktionen auch für andere Bauwerke in Betracht kommen, z.B. für freistehende Schallschutz- und Unterteilungsmauern. Dazu können Bauelemente mit geeignet gestalteter, insbesondere übereinstimmender Front- und Rückseite in Form einer einfachen Mauer übereinander angeordnet werden. Die Tiefenabmessung der Bauelemente wird dabei zweckmässig von unten nach oben abnehmend bemessen. Andere Konstruktionen bestehen aus zwei mit ihren Rückseiten aneinanderstehenden oder miteinander verbundenen, z.B. verzahnt angeordneten Bauelementen. Ferner kommen mit ihren Rückseiten einander zugewandte Einzelmauern in Betracht, zwischen denen sich eine Erdfüllung befindet.

Die Stützmauer nach Fig.10 ist ein frontseitig durchgehend begrünbares Massentragwerk mit an seiner Rückseite befindlicher, abzustützender Böschung. Sie besteht aus übereinander angeordneten, kubus- oder quaderförmigen Bauelementen B1, die ein wenigstens teilweise durchlässiges Mantelteil und eine Füllung aus block- und/oder granulatförmigem und/oder schüttfähigem und/oder porösem Material aufweisen. Ein Teil der übereinanderliegenden Bauelemente ist durch eingefügte Zugankerelemente ZG, vorzugsweise in Form von Gitterbahnen, mit der Böschung verbunden. Die Konstruktion der Bauelemente entspricht der Ausführung nach Fig.4, d.h. mit durchwuchsfähiger Front und stark bemessener Humuseinlage HE.

Die Stützmauer nach Fig.11 stellt dagegen ein Beispiel ohne Begrünung dar, etwa mit Bauelementen gemss Fig.8. Im Bereich der Rückseite mindestens eines Teils der übereinanderliegenden Bauelemente ist jeweils ein nach unten vorspringendes Formelement FU vorhanden, das die rückwärtige Oberkante des jeweils darunterliegenden Bauelementes hintergreift und in der bereits zu Fig.9 erläuterten Weise eine Horizontalabstützung bewirkt. Ausserdem stellen diese Formpaarungen eine hochwirksame vordere Befestigung für die eingelegten Zugankerelemente ZG dar.

Wie aus den vorstehenden Erläuterungen hervorgeht, kann ein Bauteilsatz zur Erstellung von Bauwerken insbesondere quaderoder balkenförmigen Bauelemente mit einem vorzugsweise wenigstens teilweise durchlässigen Mantelteil und mit einer Füllung, die block- und/oder granulatförmiges und/oder schüttfähiges und/oder poröses bzw. verfestigtes Material umfassen. Ferner ist darin mindestens ein Verankerungselement aus flexiblem Material enthalten, das zur Anordnung zwischen übereinanderliegenden Bauelementen vorgesehen ist. Dabei ist an der Unter- und/oder Oberseite mindestens eines der Bauelemente ein zu dem entsprechenden Oberflächenabschnitt des oben bzw. unten benachbarten Bauelementes komplementäres, insbesondere stufen- oder nut- bzw. keilförmiges Umlenk- und Halterungselement (UH) für ein zwischen den Bauelementen angeordnetes Verankerungselement vorgesehen.

Ein Beispiel eines erfindungsgemässen Herstellungsverfahrens für Bauelemente nach Art von Fig.4 und gleichzeitig eines erfindungsgemässen Herstellungsverfahrens für entsprechende Bauwerke wird nun anhand von Fig.12 erläutert.

Zunächst wird ein rinnenartiges oder im Profil U-förmiges Gitterteil GT mit aufwärts gebogenem bzw. noch nicht eingeschwenktem Deckelabschnitt DA in eine Stützform STF eingelegt. Das Ergebnis dieses Arbeitsschrittes ist im Bereich I von Fig.12 angedeutet. Sodann wird, wie im Bereich II gezeigt, ein Netzteil NT Gitterteil eingelegt und in das so gebildete Hohlprofil-Mantelteil MT im Bereich der untenliegenden Frontseite humus- und/oder düngerreiches und/oder mit Samen und/oder Keimlingen für eine Bepflanzung versehenes Material SPF eingebracht. Sodann wird gemäss Bereich II der Darstellung - gegebenenfalls abschnittsweise mit Verfestigungsmittel versehenes - Füllungsmaterial eingebracht und vorzugsweise lagenweise verdichtet. In die offene, obenliegende Seite des Hohlprofil-Mantelteils wird nun gemäss Pfeil P ein Deckelabschnitts DA des Gitterteils eingelegt. Dann wird das Hohlprofil durch eine Verbindungsnaht VN geschlossen. Anschliessend wird das nun vorgefertigte Bauelement mittels Krans aus der Stützform gehoben und durch Schwenken um eine Horizontalachse um 90° in seine Einbaulage überführt, d.h. mit obenliegender Dachseite DS. Als wesentlich ist hervorzuheben, dass es sich bei diesen Arbeiten um eine Vorfertigung handelt, d.h. um Arbeitsgänge, die am frei zugänglichen Objekt ausserhalb der Einbaustelle, durchgeführt werden und daher einen raschen und wenig aufwendigen Arbeitsaublauf ermöglichen. Andererseits ist es wesentlich, dass diese Vorfertigung mit sehr einfachen Hilfsmitteln, insbesondere einer einfachen Stützform, in unmittelbarer Nähe des Einbauortes durchgeführt und zusammen mit dem Kran dem Baufortschritt nachgeführt werden kann, etwa nach Art einer "fliegenden" Fertigungsstelle. In dieser Weise gestaltet sich auch das erfindungsgemässe Verfahren zur Herstellung von Bauwerken.

Fig.13 zeigt eine Anordnung für die Herstellung von Bauelementen nach Art von Fig.8 mit einer entsprechend angepassten Stützform STF. Entsprechendes gilt für die Anordnung nach Fig.14 im Hinblick auf Bauelemente nach Art von Fig.9, jedoch mit folgender Abwandlung der Bauelementkonstruktion: Es ist ein Aussenelement AE1 vorgesehen, das vollständig ausserhalb des Mantelteils MT an dessen (hier untenliegender) Frontseite angeordnet und mit der Füllung FL durch Ankerstäbe AS verbunden ist. Letztere sind mit angespitzten Kopfabschnitten K versehen, um das eingelegte Netzteil durchstossen zu können, und greifen in einen verfestigten Füllungsabschnitt VA, der sich nach Art eines Doppelwinkelprofils über den Querschnitt des Hohlprofilkörpers erstreckt. Die gezeigte Schrägstellung erleichtert hierbei das Einbringen dieses Füllungsabschnitts im noch teigigen Zustand.

Für die bereits erwähnte Einbeziehung von sich verfestigendem Material in die Füllung erfindungsgemässer Bauelemente erfolgt die Materialauswahl bzw. die Aktivierung des Aushärtens oder das Einbringen der sich verfestigenden Komponenten zweckmässig in der Weise, dass sich ein Verfestigungs- oder Aushärtungsbeginn mit einer Verzögerung von mindestens etwa 10 Tagen ab Aktivierung oder Einbringung ergibt. Dies vermeidet eine Beschädigung der sich verfestigenden Masse beim Transport, gewährleistet jedoch im Verlauf der langen Gebrauchsdauer des Bauwerkes eine hohe und bis zur Endfestigkeit ungestört zunehmende Tragfähigkeit. Selbst ein mit der Zeit durch Korrosion eintretender Zerfall der Mantelteile ruft dann keinen Verlust an Tragfähigkeit hervor.

Das in Fig.15 in einer Stützform STF dargestellte Bauelement 10 unterscheidet sich von den vorangehenden Beispielen u.a. Durch folgende Merkmale:

Zunächst ist mindestens ein Mantelteil 100 vorgesehen, das als wenigstens teilweise gegen Biegemomente formsteifer, insbesondere gegen in einer Mantelebene wirkende Druckkräfte knickfester Hohlkörper ausgebildet ist. Sodann umfasst das Mantelteil mindestens eine wenigstens im wesentlichen ebene Wand 110, insbesondere mindestens eine bezüglich der Einbaulage vertikal oder gegen die Horizontale geneigt angeordnete Front- oder Rückenwand, die in Richtung der Wandebene, insbesondere in bezüglich der Einbaulage vertikal oder gegen die Horizontale geneigter Richtung knickfrei verkürzbar ausgebildet ist. Diese Verkürzbarkeit wird im Beispiel dadurch erreicht, dass die Wand 110 mindestens zwei zueinander parallel angeordnete und miteinander parallel zur Wandebene verschiebbar verbundene Wandteile 120, 130 aufweist. Für den Herstellungsablauf wird die Wand 110 auf ein dem Formhohlraum entsprechendes Mass auseinandergezogen bzw. zusammengeschoben und in den Formhohlraum eingelegt. Nach dem Einlegen des Netzteils und dem Einbringen sowie Verdichten der verschiedenen Füllmassenkomponenten wird der obere Abschnitt des Netzteils - wie schon vorstehend beschrieben - umgelegt und die obenliegende Abschlusswand 11 des Mantelteils eingebracht.Dies erfolgt durch Einschieben des zugespitzen, linksliegenden Endabschnitts 11a der entsprechenden Gitterstäbe der Wand 11 unter den linksobersten Stab 101a des untenliegenden Mantelteils, wobei gleichzeitig die u-förmig gebogenen, rechtsliegenden Endabschnitte 11b unter den benachbarten Gitterstab 101b des untenliegenden Mantelteils eingehakt werden. Anschliessend erfolgt das Ausheben und Verschwenken des Bauteils mittels Hebezeugen 20 und gemäss Pfeilen P1 und P2 in die Einbaulage.

Fig.16 zeigt einen Ausschnitt einer Hangstütz- oder Hangverkleidungsmauer, die aus übereinanderliegenden Bauteilen gemäss Fig.15 zusammengesetzt ist. Wie ersichtlich, dringt der zugespitzte Gitterstab-Endabschnitt 11a beim Aufsetzen des jeweils oberen Bauelementes durch das Netzteil in die Füllung des oberen Elementes ein, wodurch u.a. auch eine vorteilhaft einfache Querarretierung der Bauelemente gegeneinander erreicht wird. Bei mit der Anzahl aufgesetzter Bauelemente zunehmender Belastung und entsprechender Kompression sowie Höhenverminderung des unteren Bauelementes kann sich die Vorderwand 110 durch Zusammenschieben der beiden Mantelteile 120 und 130 beispielsweise um das Mass P3 verkürzen, während die Höhe der Rückwand unter weiterem Eindringen der Endabschnitte 11a in die Füllmasse um das gleiche Mass P3 abnimmt. In Fig.17 ist eine Alternativkonstruktion dargestellt, die gemäss Pfeil P4 ebenfalls eine Verkürzung der Höhe einer Mantelteilwand 110 ermöglicht, und zwar mit dem Vorteil des Entfalls von umständlich anzubringenden Bindeschlaufen. Dies wird in der aus der Darsellung ohne weiteres ersichtlichen Weise mittels einer U-förmigen Biegung der Endabschnitte 115 der Gitterstäbe 120 erreicht, die den jeweils benachbarten Querstab 125 umgreifen.

Wesentlich bei dieser Beispielsausführung ist, dass die verkürzbar ausgebildete Wand 110 mindestens zwei als Stabgitter ausgebildete, zueinander parallel angeordnete Wandteile 120, 130 umfasst, wobei wenigstens ein Teil der Gitterstäbe 121, 131 beider Wandteile 120, 130 jeweils paarweise zueinander benachbart und parallel angeordnet sowie bezüglich der Stablängsrichtung verschiebbar, jedoch wenigstens im wesentlichen abstandsfest miteinander verbunden sind. Fig.18 zeigt eine aus gegenüber der Ausführung nach Fig.15 hinsichtlich Tiefenabmessung und Frontneigung abgewandelten Bauelementen 200 erstellte Hangstützmauer. Diese Ausführung zeigt, dass mit den gabionenartigen Bauelementen nach der Erfindung durch eine im Vergleich zur Bauteilhöhe wesentlich grössere Tiefenabmessung Hangstützmauern grosser Gesamthöhe und Stütz-Tragfähigkeit erstellt werden können. Die nach aussen ansteigende Neigung der Bauelement-Frontwände ergibt zusätzlich zu den hierin gegebenen Begrünungsflächen 220 weitere, vergleichweise schwach geneigte und daher bewuchsfreundliche Begrünungsflächen 210.

Die in Fig.18 mit F19 und F20 gekennzeichneten Bereiche sind in den Figuren 19 und 20 in grösserem Massstab dargestellt. Fig.19 zeigt die ohne weiteres verständliche Anwendung von U-förmigen Gitterstab-Endabschnitten ähnlich Fig.17 für eine Kantenverbindung zwischen im Winkel zueinander angeordneten Mantelgittern. Fig.20 zeigt eine Verschiebbare, jedoch abstandssichernde Verbindung zwischen den Vertikalstäben 121 und 131 der Gitterwände 120 bzw. 130 eines Mantelabschnitts 110 mittels eines klammerartigen Feder-Rastelementes 150, das in Fig.21 in einem Schnitt gemäss Ebene XXI-XXI in Fig.20 dargestellt ist. Innerhalb der Grenzen, die durch die Vertikalabstände zwischen den Horizontalstäben 122 bzw. 132 der Gitterwände 120 bzw. 130 gegeben sind, ist eine Vertikalverschiebung der beiden Gitterwände möglich, was z.B. einer Höhenverkürzung des Mantelabschnitts 110 gemäss Pfeil P5 entspricht. Wie aus Fig.21 ersichtlich, lässt sich das Feder-Rastelement 150 in Richtung der Pfeile P6 durch geeigneten Druck über die jeweils beiderseits der Horizontalstäbe 122, 132 liegenden Vertikalstäbe 121, 131 schieben, wobei die Federschenkel 155 hinter die Stäbe 121, 131 springen und eine selbsthaltende, formschlüssige Abstandssicherung ergeben.

## Patentansprüche

1. Element für Bauwerke, insbesondere für begrünbare Stützoder Schallschutzbauten, umfassend ein wenigstens teilweise durchlässiges Mantelteil mit einer Füllung, die block- und/oder schüttfähiges und/oder poröses Material aufweist, mit folgenden Merkmalen:
a) das Mantelteil (MT) umfasst ein Gitterteil (GT), das als quader- oder balkenförmiger, durch wenigstens eine Verbindung zwischen zusammenstossenden Randbereichen geschlossener Hohlkörper ausgebildet ist;
b) das Mantelteil umfasst ferner ein bezüglich des Gitterteils wenigstens abschnittsweise feinmaschigeres und verformungsweicheres, mit dem Gitterteil verbundenes Netzteil (NT);
c) innerhalb zweier, längs einer Kante zusammenstossender Gitterwände (120, 130) des Gitterteils ist mindestens ein Paar von Gitterstäben (121, 131) vorgesehen, die sich quer zu der Kante erstrecken und im Bereich dieser Kante relativ zueinander in Längsrichtung eines Stabes verschiebbar angeordnet sind, jedoch gegen Querverschiebung in Kantenlängsrichtung relativ zueinander form- oder kraftschlüssig gesichert sind, derart, dass das Gitterteil einen gegen Biegemomente formsteifen und knickfesten Hohlkörper bildet;
d) das Mantelteil steht mit der Füllung (FL) in kraft-, formund/oder stoffschlüssigem Verbund und bildet mit der Füllung ein im wesentlichen selbsttragendes Bauteil.

2. Bauelement nach Anspruch 1, **dadurch gekennzeichnet, dass** ein Mantelteil (MT) vorgesehen ist, das mindestens eine wenigstens im wesentlichen ebene Wand (110) aufweist, insbesondere mindestens eine bezüglich der Einbaulage vertikale oder gegen die Horizontale geneigt angeordnete Seitenwand, und dass diese Wand (110) in Richtung der Wandebene, insbesondere in bezüglich der Einbaulage vertikaler bzw. gegen die Horizontale geneigter Richtung, knickfrei verkürzbar ausgebildet ist.

3. Bauelement nach Anspruch 2, **dadurch gekennzeichnet, dass** die verkürzbar ausgebildete Wand (110) mindestens zwei zueinander parallel angeordnete und gegeneinander parallel zur Wandebene verschiebbar verbundene Wandteile (120, 130) aufweist.

4. Bauelement nach Anspruch 3, **dadurch gekennzeichnet, dass** die verkürzbar ausgebildete Wand (110) mindestens zwei als Stabgitter ausgebildete, zueinander parallel angeordnete Wandteile (120, 130) umfasst und dass eine Mehrzahl von Gitterstäben beider Wandteile (120, 130) vorgesehen ist, die jeweils paarweise zueinander benachbart und parallel angeordnet sowie bezüglich der Stablängsrichtung verschiebbar, jedoch wenigstens im wesentlichen abstandsfest miteinander verbunden sind.

5. Bauelement nach Anspruch 4, **dadurch gekennzeichnet, dass** die zueinander parallel verschiebbaren Gitterstäbe (121, 131) durch Klammerelemente (150), vorzugsweise in Form von Rast-Federklammern, miteinander verbunden sind.

6. Bauelement nach einem der vorangehenden Ansprüche, **dadurch gekennzeichnet, dass** im Bereich wenigstens eines Aussenflächenabschnitts, vorzugsweise an einer Frontseite, des Bauelementes mindestens ein mit dem Mantelteil (MT) formund/oder stoffschlüssig verbundenes Aussenelement (AE) vorgesehen ist.

7. Bauelement nach Anspruch 6, **dadurch gekennzeichnet, dass** das Aussenelement (AE) einen vorzugsweise mit dem Mantelteil verbundenen Innenabschnitt (AI) aus einem Material hoher Festigkeit und einen aus dekorativem Material und/oder Leichtmaterial, insbesondere solchem mit hoher Schallabsorption, vorzugsweise Bimsbeton, gebildeten Aussenabschnitt (AA) aufweist.

8. Bauelement nach Anspruch 6 oder 7, **dadurch gekennzeichnet, dass** die Füllung wenigstens zwei Bereiche unterschiedlicher Körnung bzw. Blockgrösse aufweist und dass ein vergleichsweise grobkörniger und vorzugsweise verfestigbarer Bereich im Bereich einer Aussenseite des Bauelementes angeordnet ist.

9. Bauelement nach einem der vorangehenden Ansprüche in langgestreckter, vorzugsweise quaderförmiger Ausbildung, **gekennzeichnet durch** mindestens ein sich längs mindestens eines Oberflächenbereiches, insbesondere längs des Boden-, Decken- und/oder Frontbereiches sowie vorzugsweise wenigstens annähernd über eine Längsausdehnung des Bauelementes erstreckendes Trag- oder Versteifungselement.

10. Bauelement nach einem der vorangehenden Ansprüche, **dadurch gekennzeichnet, dass** wenigstens ein plattenförmiges (A1, A2) und/oder wenigstens ein als Profilträger ausgebildetes Trag- oder Versteifungselement vorgesehen ist.

11. Bauelement nach einem der vorangehenden Ansprüche, **dadurch gekennzeichnet, dass** im rückwärtigen Bodenbereich mindestens ein nach unten vorspringendes, insbesondere mit verfestigtem oder sich verfestigendem Füllmaterial versehenes Formelement (FU) gebildet ist.

12. Bauelement nach einem der vorangehenden Ansprüche, **dadurch gekennzeichnet, dass** die Füllung bei einer Vorfertigung eingebrachtes, vorzugsweise in einem oberflächennahen Bereich angeordnetes, mit humus- und/oder düngerreichem und/oder mit Samen und/oder Keimlingen für eine Bepflanzung versehenes Material (SPF) enthält.

13. Bauelement nach Anspruch 12, **dadurch gekennzeichnet, dass** das Mantelteil für die Aufnahme oder Halterung von Humus bzw. Dünger bzw. Samen bzw. Keimlingen enthaltenden Materials mindestens im Bereich einer freiliegenden Oberfläche porös und/oder kleb- oder haftfähig ausgebildet ist.

14. Bauteilsatz, umfassend Bauelemente nach einem der vorangehenden Ansprüche sowie Verankerungselemente aus flexiblem Material, die zur Anordnung zwischen übereinanderliegenden Bauelementen vorgesehen sind, **dadurch gekennzeichnet, dass** an der Unter- und/oder Oberseite einer Mehrzahl von Bauelementen mindestens ein jeweils zu dem entsprechenden Oberflächenabschnitt eines oben bzw. unten benachbarten Bauelementes komplementäres, insbesondere stufen- oder nutbzw. keilförmiges Umlenk- und Halterungselement (FU) für zwischen diesen Bauelementen angeordnete Verankerungselemente vorgesehen ist.

15. Bauwerk, insbesondere Massentragwerk in Form eines begrünbaren Stütz- oder Schallschutzbauwerks, mit Bauteilen nach einem der Ansprüche 1 bis 13, **dadurch gekennzeichnet, dass** bei einer Mehrzahl von übereinanderliegenden Bauelementen im Bereich der Bauelementrückseite ein die Rückseite des jeweils darunterliegenden Bauelementes hintergreifendes Formelement vorgesehen ist.

16. Bauwerk nach Anspruch 15, **dadurch gekennzeichnet, dass** bei einer Mehrzahl von übereinanderliegenden Bauelementen jeweils zwischen denselben mindestens ein Zugankerelement (ZG), vorzugsweise in Form einer Gitterbahn, eingefügt ist, das sich in die abzustützende Böschung erstreckt.

## Claims

1. Structural element for constructions, in particular for supporting or sound insulation constructions, comprising a casing part being permeable at least in part and having a filling containing block material and/or pourable material and/or porous material, showing the following features:
a) said casing part (MT) comprises a grid part (GT) formed as a cuboid- or beam-shaped hollow body being closed by at least one connection between mutually abutting marginal regions,
b) said casing part further comprises a net part (NT) connected with said grid part and being more fine-meshed and more yielding against deformation in relation to said grid part at least by sections,
c) within two grid walls (120, 130) abutting along an edge of said grid part there is provided at least one pair of grid rods (121, 131), which extend transverse to said edge and which in the range of said edge, are arranged displaceable relatively to each other in the longitudinal direction of one rod, however, being secured positively or frictionally against transverse displacement relatively to each other in the longitudinal direction of said edge, such that said grid part forms a hollow body being dimensionally stable against bending moments and resistant to buckling,
d) said casing part stands in an frictional, positive or material-locking connection with said filling (FL) and forms with said filling a substantially self-supporting structural element.

2. Structural element according to claim 1, **characterized in that** there is provided a casing part (MT) showing at least one wall (110) being at least substantially plane, in particular at least one side wall arranged vertically or inclined to the horizontal, and **in that** the said wall (110) is formed capable of being shortened in a direction of the wall plane without buckling , in particular in a direction being vertical or inclined to the horizontal.

3. Structural element according to claim 2, **characterized in that** the said wall (110) formed capable of being shortened shows at least two wall parts (120, 130) arranged in parallel to each other and so as to be capable of displacement relatively to each other in parallel to the wall plane.

4. Structural element according to claim 3, **characterized in that** the said wall (110) formed capable of being be shortened shows at least two wall parts (120, 130) formed as rod-grids and arranged in parallel to each other, and **in that** there is provided a plurality of grid rods of both said wall parts (120, 130) which are arranged adjacent by pairs and in parallel as well as capable of displacement relatively to the longitudinal rod direction, however, connected to each other at least substantially under a constant distance.

5. Structural element according to claim 4, **characterized in that** the said grid rods (121, 131) capable of displacement in parallel to each other are connected together by means of clamp elements (150), preferably in form of locking spring clamps.

6. Structural element according to anyone of the preceding claims, **characterized in that** in the region of at least one external surface section, preferably on the front side, of the structural element there is provided at least one external element (AE) connected positively and/or materially with the casing part (MT).

7. Structural element according to claim 6, **characterized in that** said external element (AE) shows an internal section (AI) of a material of high stability and an external section (AA) composed of decorative and/or lightweight material, in particular of material having high sound absorption, preferably of pumice concrete.

8. Structural element according to claim 6 or 7, **characterized in that** the filling comprises at least two regions of different grain or block size, and **in that** a region being comparatively coarse-grained an preferably capable of compaction is located in the range of an outer side of the structural element.

9. Structural element according to anyone of the preceding claims, being of a longitudinally extending, preferably of a cuboid-like shape, **characterized by** at least one bearing or stiffening element, which extends along at least one surface region, in particular along the bottom, ceiling or front region of the structural element, as well as extending at least approximately over a longitudinal dimension of the structural element.

10. Structural element according to anyone of the preceding claims, **characterized in that** there is provided at least one plate-shaped bearing or stiffening element (A1, A2), and/or at least one bearing or stiffening element formed as a profile beam.

11. Structural element according to anyone of the preceding claims, **characterized in that** in the rear bottom region there is provided at least one form element (FU) shaped so as to project downwards and provided with filling material already hardened or being in a process of hardening.

12. Structural element according to anyone of the preceding claims, **characterized in that** the filling comprises material (SPF) being rich in humus and/or manure and/or being provided with seed and/or seedlings for plant growth, said material having been introduced in the course of a prefabrication and which preferably is located in a region near to the surface of the structural element.

13. Structural element according to claim 12, **characterized in that** the casing part is formed so as to be porous and/or capable of gluing or cleaving for accepting or holding material containing humus or manure or seed or seedlings at least in the region of a freely exposed surface.

14. Set of structural elements, comprising structural elements according to anyone of the preceding claims as well as anchoring elements of flexible material provided for being arranged between mutually superimposed structural elements, **characterized in that** at the lower and/or upper side of a plurality of structural elements there is provided at least one deviation and holding element (FU) for anchoring elements arranged between those structural elements, said at least one deviation and holding element being shaped complementary to the corresponding surface section of an upper or lower adjacent structural element, and said deviation and holding element in particular being step-shaped or groove and tongue-shaped.

15. Construction, in particular construction bearing by mass, in the form of a supporting or sound protection construction, with structural elements according to anyone of claims 1 to 13, **characterized in that** with a plurality of mutually superimposed structural elements, there is provided a form element in the back region of a structural element, which form element projects behind the back of the underlying structural element.

16. Construction according to claim 15, **characterized in that** with a plurality of mutually superimposed structural elements, a tensile anchoring element (ZG) extending in a slope to be supported sand preferably being in the form of a grid web, is inserted between such superimposed structural elements.

## Revendications

1. Elément pour bâtiments, notamment pour des bâtiments de support ou des constructions antibruit pouvant être engazonnés, comprenant une partie d'enveloppe au moins partiellement perméable ayant un remplissage qui présente un matériau en bloc et/ou en vrac et/ou poreux possédant les caractéristiques suivantes
a) la partie d'enveloppe (MT) comprend une partie à treillage (GT) formée comme un corps creux en forme de parallélépipède ou de poutre fermé par au moins un raccordement entre des parties de bord aboutées,
b) la partie d'enveloppe comprend en outre une partie en filet (NT), raccordée à la partie à treillage, au moins à section à mailles plus fines et plus molle à la déformation par rapport à la partie à treillage (GT),
c) au moins une paire de barres de treillis (121, 131) est prévue à l'intérieur de deux parois à treillis (120, 130) de la partie à treillage aboutées le long d'une arête, lesquelles barres de treillis s'étendent transversalement à l'arête et sont placées de manière mobile dans la partie de cette arête l'une par rapport à l'autre dans le sens longitudinal d'une barre, mais sont cependant bloquées par rapport à un déplacement transversal dans le sens longitudinal de l'arête relativement l'une par rapport à l'autre par conjonction de forme ou par adhérence de telle sorte que la partie à treillage forme un corps creux indéformable et résistant au flambage par rapport à des moments de flexion,
d) la partie d'enveloppe reste en liaison avec le remplissage (FL) par adhérence, conjonction de forme et/ou de matériau et forme avec le remplissage une pièce de construction essentiellement autoporteuse.

2. Elément de construction selon la revendication 1, **caractérisé en ce qu'**une partie d'enveloppe (MT) est prévue qui présente au moins une paroi (110) au moins essentiellement plane, notamment au moins une paroi latérale placée verticalement par rapport à la position de montage ou inclinée par rapport à l'horizontale, **et en ce que** cette paroi (110) est formée dans la direction du niveau de la paroi, notamment dans la direction verticale par rapport à la position de montage ou inclinée par rapport à l'horizontale, comme pouvant être raccourcie sans flambage.

3. Elément de construction selon la revendication 2, **caractérisé en ce que** la paroi (110) formée comme pouvant être raccourcie présente au moins deux parties de paroi (120, 130) placées parallèlement l'une par rapport à l'autre et raccordées l'une contre l'autre de manière mobile parallèlement au niveau de la paroi.

4. Elément de construction selon la revendication 3, **caractérisé en ce que** la paroi (110) formée comme pouvant être raccourcie comprend au moins deux parties de paroi (120, 130), formées comme une grille en barreaux, placées de manière parallèle l'une par rapport à l'autre, et **en ce qu**'une multitude de barres de treillis des deux parties de parois (120, 130) est prévue, qui sont adjacentes respectivement par paires l'une par rapport à l'autre et placées en parallèle, ainsi que de manière mobile par rapport à la direction longitudinale de la barre, cependant raccordées entre elles au moins essentiellement à écart fixe.

5. Elément de construction selon la revendication 4, **caractérisé en ce que** les barres de treillis (121, 131) mobiles parallèlement l'une par rapport à l'autre sont raccordées entre elles par des éléments de fixation (150), de préférence en forme de pinces à ressort à cran d'arrêt.

6. Elément de construction selon l'une des revendications précédentes, **caractérisé en ce qu**'au moins un élément extérieur (AE) raccordé à la partie d'enveloppe (MT) par conjonction de forme et/ou de matériau est prévu dans la partie d'au moins une section de surface extérieure, de préférence sur un côté frontal, de l'élément de construction.

7. Elément de construction selon la revendication 6, **caractérisé en ce que** l'élément extérieur (AE) présente une section intérieure (Al) composée d'un matériau avec une stabilité élevée, raccordée de préférence à la partie d'enveloppe et une section extérieure (AA) formée d'un matériau décoratif et/ou d'un matériau léger, notamment avec une absorption acoustique élevée, de préférence un béton de ponce.

8. Elément de construction selon la revendication 6 ou 7, **caractérisé en ce que** le remplissage présente au moins deux parties de granulation ou de taille de bloc différente, et **en ce qu**'une partie à gros grains comparable et de préférence compactable est placée dans la partie d'un côté extérieur de l'élément de construction.

9. Elément de construction selon l'une des revendications précédentes dans une réalisation allongée, de préférence en forme de parallélépipède, **caractérisé par** au moins un élément porteur ou de renforcement s'étendant le long d'au moins une partie de surface, notamment le long de la partie du fond, du toit et/ou du devant, ainsi que de préférence au moins presque au-dessus d'une extension longitudinale de l'élément de construction.

10. Elément de construction selon l'une des revendications précédentes, **caractérisé en ce qu**'au moins un élément porteur ou de renforcement en forme de plaque (A1, A2) et/ou au moins formé comme un support de profil est prévu.

11. Elément de construction selon l'une des revendications précédentes, **caractérisé en ce qu'**au moins un élément de formage (FU) muni notamment d'un matériau de remplissage compacté ou compactable est formé dans la partie de fond arrière saillant vers le bas.

12. Elément de construction selon l'une des revendications précédentes, **caractérisé en ce que** le remplissage comprend, en cas de préfabrication, un matériau (SPF) rapporté, placé de préférence dans une partie à proximité de la surface, muni d'un matériau riche en humus et/ou en engrais et/ou de graines et/ou de plantules pour une plantation.

13. Elément de construction selon la revendication 12, **caractérisé en ce que** la partie d'enveloppe est formée de manière poreuse et/ou adhérente ou adhésive pour le logement ou la fixation de matériau contenant de l'humus ou de l'engrais ou des graines ou des plantules au moins dans la partie d'une surface dégagée.

14. Bloc d'éléments de construction comprenant des éléments de construction selon l'une des revendications précédentes ainsi que des éléments d'ancrage en matériau flexible prévus pour disposition entre des éléments de construction superposés, **caractérisé en ce que,** sur le côté inférieur et/ou supérieur d'une multitude d'éléments de construction, au moins un élément de renvoi et de fixation (FU) est prévu respectivement à la section de surface correspondante d'un élément de construction adjacent en haut ou en bas, complémentaire, notamment en forme de gradin, de rainure ou de cône pour des éléments d'ancrage placés entre ces éléments de construction.

15. Ouvrage, notamment un ouvrage porteur de masse en forme d'un ouvrage de support ou antibruit pouvant être engazonné, avec des éléments de construction selon l'une des revendications 1 à 13, **caractérisé en ce qu**'en cas d'une multitude d'éléments de construction superposés dans la partie du côté arrière de l'élément de construction, un élément de forme ayant prise du côté arrière de l'élément de construction respectivement situé en-dessous est prévu.

16. Ouvrage selon la revendication 15, **caractérisé en ce qu'**en cas d'une multitude d'éléments de construction superposés, au moins un élément de tirant d'ancrage, de préférence sous forme d'une bande grillagée, est inséré entre les mêmes, élément qui s'étend dans le talus de soutien.
